# EUROPÄISCHE PATENTSCHRIFT

(11) **EP 0 516 950 B1**
(45) Veröffentlichungstag und Bekanntmachung des Hinweises auf die Patenterteilung: **01.06.1994**
(21) Anmeldenummer: 92106572.8
(22) Anmeldetag: 16.04.1992
(51) Int. Cl.: B61D 3/18, B61G 11/00

(54) **Überfahreinrichtung für ein Schienenfahrzeug zum Transport von Strassenfahrzeugen zur Überbrückung des Zwischenraums zwischen zwei gekuppelten Schienenfahrzeugen**
Bridge plate for a railway vehicle for transporting road vehicles to span across the space between two coupled railway vehicles
Passerelle pour un véhicule ferroviaire pour le transport de véhicules routiers pour enjamber d'espace situé entre les véhicules ferroviaires accouplés

(30) Priorität: 04.06.1991 DE 4118222
(43) Veröffentlichungstag der Anmeldung: 09.12.1992
(73) Patentinhaber: Linke-Hofmann-Busch Waggon-Fahrzeug- Maschinen GmbH, D-38239 Salzgitter (DE)
(72) Erfinder: Hahne, Jochen, W-3300 Braunschweig (DE); Schönberger, Peter, W-2050 Hamburg 80 (DE)

(56) Entgegenhaltungen:
- DE-B- 1 287 104
- GB-A- 1 190 963

## Beschreibung

Die Erfindung betrifft eine Überfahreinrichtung für ein Schienenfahrzeug zum Transport von Straßenfahrzeugen zur Überbrückung des Zwischenraums zwischen zwei gekuppelten Schienenfahrzeugen.

Aus der Zeitschrift D1= - ETR 34 (1985), Heft 7/8 Seite 540 bis 542 "Entwicklungstendenzen ... in der Güterwagentechnik der Deutschen Bundesbahn", P. Molle - ist es bekannt, an den Stirnseiten von Flachwagen der Bauart Samms 695 über die gesamte Fahrzeugbreite Stirnwandklappen anzuordnen, die bei Bedarf abschwenkbar und als Überfahreinrichtung für Straßenfahrzeuge verwendbar sind.

Aus der D2= - Eisenbahningenieur 40 (1989) 4, Seite 180 "Die Weiterentwicklung der Niederflurwagen "Rollende Landstraße/Autobahn", H. Tandetzki - ist es bekannt, für kurzgekuppelte Schienenfahrzeuge als Überfahreinrichtung stirnseitig an den Stirnflächen einzelne Überfahrklappen im Bereich der Fahrspur der Räder oder Straßenfahrzeuge üblicher Bauart anzuordnen. Es sind Überfahreinrichtungen mit zwei einzelnen Überfahrklappen im Bereich der Fahrspuren je Fahrzeugende und mit nur einer einzelnen Überfahrklappe auf einer Fahrspurseite bekannt. Bei der letztgenannten Ausführung ist die Überfahrklappe eines Fahrzeugendes diagonal versetzt zur Überfahrklappe des anderen Fahrzeugendes angeordnet und die zum Überfahren notwendige zweite Überfahrklappe je Fahrzeugende wird vom benachbarten gekuppelten Schienenfahrzeug abgeklappt.

Die Überfahreinrichtungen nach der D1 und D2 haben den Nachteil, daß sie bedienungsbedürftig sind und im Fahrbetrieb nicht in abgeschwenkter Lage verbleiben können. Fehlbedienungen führen im Fahrbetrieb in der Regel zur Zerstörung der Überfahreinrichtung. Auch sind diese Überfahreinrichtungen erheblichem Verschleiß unterworfen und verursachen erhebliche Betätigungsgeräusche beim Verschwenken und Benutzungsgeräusche beim Überfahren.

Weiter ist es bekannt, bei kurzgekuppelten Schienenfahrzeugen im Bereich der Fahrzeugspur je Stirnseite des Schienenfahrzeugs am kurzgekuppelten Ende ein- oder beidseitig Überfahrkonsolen anzuordnen. Aus der DE-OS 29 44 814 ist beispielsweise eine derartige Überfahreinrichtung bekannt, bei der an den Enden von zwei kurzgekuppelten Flachwagen die Kurzpuffer im Bereich der Fahrzeugspur angeordnet sind, wobei über Kurzpuffern fahrzeugfeste Konsolen angeordnet sind, die in axialer Richtung der Kurzpuffer den ungefederten Bereich der Kurzpuffer überdecken. Für gekuppelte Schienenfahrzeuge mit gegenüberliegenden UIC-Normalpuffer und damit mit normalem Pufferhub ist diese Anordnung nicht zum Überbrücken des Zwischenraums geeignet, da einerseits der verbleibende Zwischenraum aus überfahrtechnischen Gründen nicht größer als 150 mm ausfallen darf, andererseits aber von einer maximalen Einfederung der Puffer je Fahrzeugseite in der Größe von 105 mm, d. h. eine Verkleinerung des Abstands der gekuppelten Schienenfahrzeuge in der Größe bis 210 mm berücksichtigt werden muß.

Der Erfindung liegt die Aufgabe zugrunde, eine Überfahreinrichtung zu schaffen, die für die beiden unterschiedlichen Betriebszustände Fahrbetrieb im Zugverband und Überfahrbetrieb zum Be- und Entladen nicht bedienungsbedürftig ausgebildet ist und die den Forderungen der Autoindustrie im Hinblick auf eine maximal zulässige Spaltbreite auf der Fahrspur der Übergangseinrichtung zwischen zwei gekuppelten Schienenfahrzeugen und den bahntechnischen Erfordernissen nach behinderungsfreier Gewährleistung der maximal zulässigen Einfederungstiefe der Puffer des Puffersystems zwischen den beiden gekuppelten Schienenfahrzeugen auch bei Verwendung von gegenüberliegenden UIC-Normalpuffern mit einem Gesamthub von 210 mm gerecht werden.

Zur Lösung dieser Aufgabe ist die gattungsgemäße Abstützvorrichtung, wie im kennzeichnenden Teil des Anspruchs 1 angegeben, auszubilden.

Zweckmäßige Ausgestaltungen und Weiterbildungen des Erfindungsgegenstandes sind in den Unteransprüchen beansprucht.

Ein Ausführungsbeispiel der Erfindung ist in der Zeichnung näher beschrieben. Dabei wird auch auf die in den Unteransprüchen gekennzeichneten vorteilbaften Weiterbildungen und Ausgestaltungen der Erfindung eingegangen. Es zeigen:
- Fig. 1: eine Seitenansicht einer erfindungsgemäßen Überfahrkonsole,
- Fig. 2: eine Seitenansicht der Überfahrkonsole nach Fig. 1 im vergrößerten Maßstab,
- Fig. 3: einen Schnitt längs der Linie III - III in Fig. 2.

Die erfindungsgemäße Überfahreinrichtung gemäß Fig. 1 bis 3 weist an jedem Puffer 1 eine Überfahrkonsole 2 auf, die auf dem gegen die Kraft einer Feder längsverschieblichen Pufferstößel 1a abgestützt und befestigt ist. Die Überfahrkonsole 2 erstreckt sich oberhalb des Pufferstößels 1a über die gesamte Länge des Pufferstößels 1a bis zum Pufferteller 3, mindestens aber bereichsweise über dem Pufferstößel 1a. Die Abstützung und Befestigung der Überfahrkonsole 2 auf dem Pufferstößel 1a erfolgt form- und/oder kraftschlüssig. Der Puffer 1 weist eine Drehsicherung (Paßfeder 4) auf, die in Längsrichtung angeordnet ist und ein Verdrehen des Pufferstößels 1a gegen die an der Pufferkonsole 5 befestigte Pufferhülse 1b verhindert.

Um am UIC-Normalpuffer keine Änderungen bzw. zusätzlichen Eingriffe vornehmen zu müssen, z. B. Stützelemente oder Schweißnähte direkt am Mantel des Pufferstößels 1a vorzusehen, ist im Ausführungsbeispiel die Überfahrkonsole 2 mittels mindestens eines Spannbandes 6, das um den Umfang des Pufferstößels 1a gelegt ist, an diesem befestigt. Im oberen Bereich trägt das Spannband 6 einen Stützsteg 7, der quer zur Überfahrkonsole 2 angeordnet ist und diese von unten in vertikaler Richtung abstützt. Der Stützsteg 7 weist eine Ausnehmung 8 auf, in die die Paßfeder 4 greift, womit ein Verdrehen des Stützstegs 7 auf dem Pufferstößel 1a durch Formschluß verhindert wird. An dem dem Pufferteller 3 zugewandten Ende ist an der Überfahrkonsole 2 ein sich in Längsrichtung der Überfahrkonsole 2 erstreckender Steg 9 befestigt, der sich gegen Längsverschiebungen zum einen an der dem Pufferteller 3 zugewandten Stirnseite der Paßfeder 4 und zum anderen an der Innenseite des Puffertellers 3 abgestützt.

Bei einer anderen Lösung für die Festlegung der Überfahrkonsole 2 weist die Überfahrkonsole 2 an ihrer Unterseite einen Steg 9a auf, der sich gegen Längsverschiebungen auf beiden Stirnseiten der Paßfeder 4 abstützt.

Es ist vorteilhaft, das Spannband 6 zur besseren Montage geteilt auszubilden und mittels lösbarer Befestigungen (Schrauben 10) zu spannen bzw. zu verbinden.

Um die Überfahrkonsole 2 gegen Biegemomente aus dem Überfahren zu sichern, ist bei Verwendung eines Stützstegs 7 und eines Spannbandes 6 eine entsprechend stabile Dimensionierung erforderlich. Im Ausführungsbeispiel sind bei entsprechend leichterer Bauausführung der einzelnen Bauteile drei Stützstege 7 mit jeweils einem Spannband 6 vorgesehen.

Die Überfahrkonsole 2 überragt vorteilhaft den Pufferstößel 1a in Richtung auf die Pufferkonsole 5 und ist in Richtung auf die Mantelfläche der Pufferhülse 1b abgewinkelt. Die Überfahrkonsole 2 kann in Richtung auf die Pufferkonsole 5 bis auf den für den maximalen, bauartgemäß zugelassenen Hub der Pufferfedern freizuhaltenden Bereich an die Pufferkonsole 5 herangeführt sein. Falls die Pufferkonsole 5 im Bereich der Querschnittsfläche der Überfahrkonsole 2 entsprechende Durchbrüche und Freiräume im Untergestell aufweist, ist auch eine Längenabmessung der Überfahrkonsole 2 zulässig, die innerhalb des Bereichs des Federhubes der Pufferfeder liegt.

Zur Verringerung des Zwischenraums zwischen der Überfahrkonsole 2 und dem Ladeboden 11 des Schienenfahrzeugs ist im Bereich der Überfahrkonsole 2 stirnseitig eine fahrzeugfeste, die Stirnseite des Ladebodens 11 überragende Konsole 12 angeordnet, die geringfügig höhenversetzt und zweckmäßig berührungsfrei zur Ebene der Überfahrkonsole 2 angeordnet sind und die einen Zwischenraum zwischen Überfahrkonsole 2 und Ladeboden 10 in jeder Verschiebelage des Pufferstößels 1a überbrücken.

## Patentansprüche

1. Überfahreinrichtung für ein Schienenfahrzeug zum Transport von Straßenfahrzeugen zur Überbrückung des Zwischenraums zwischen zwei gekuppelten Schienenfahrzeugen, die durch gegenüberliegend angeordneten Puffern, deren Pufferstößel und Pufferhülse mittels Drehsicherung gegeneinander verdrehsicher festgelegt sind, auf Abstand gehalten sind und an dessen Stirnseiten Überfahrkonsolen angeordnet sind, **dadurch gekennzeichnet**, daß auf jedem Puffer (1) eine Überfahrkonsole (2) angeordnet ist, die auf dem gegen die Kraft einer Feder längsverschieblichen Pufferstößel (1a) abgestützt und befestigt ist.

2. Überfahreinrichtung nach Anspruch 1, **dadurch gekennzeichnet**, daß an der Unterseite der Überfahrkonsole (2) quer zur Längsrichtung des Puffers (1) mindestens ein Stützsteg (7) befestigt ist, der sich gegen die Mantelfläche des Pufferstößels (1a) abstützt.

3. Überfahreinrichtung nach Anspruch 1 oder 2, **dadurch gekennzeichnet**, daß die Überfahrkonsole (2) mit mindestens einem kraftschlüssigem Verbindungselement (Spannband 6), das um den Umfang des Pufferstößels (1a) gelegt ist, an diesem befestigt ist.

4. Überfahreinrichtung nach mindestens einem der vorhergehenden Ansprüche 1 - 3, **dadurch gekennzeichnet**, daß zwischen der Überfahrkonsole (2) und der fahrzeugfesten Pufferhülse (1b) des Puffers (1) mindestens ein formschlüssiges Verbindungselement (Paßfeder 4) als Verdrehsicherung gegen Verdrehen der Überfahrkonsole (2) um die Mittelachse des Pufferstößels (1a) angeordnet ist.

5. Überfahreinrichtung nach mindestens einem der vorhergehenden Ansprüche 1 - 4, **dadurch gekennzeichnet**, daß bei Verwendung eines Puffers (1), bei dem zwischen Pufferstößel (1a) und fahrzeugfester Pufferhülse (1b) in Längsrichtung eine Paßfeder (4), die die Mantelfläche des Pufferstößels (1a) überragt, als Verdrehsicherung angeordnet ist, mindestens ein Stützsteg (7) eine Ausnehmung (8) aufweist, in die der die Mantelfläche des Pufferstößels (1a) überragende Teil der Paßfeder (4) greift.

6. Überfahreinrichtung nach mindestens einem der vorhergehenden Ansprüche 1 - 5, **dadurch gekennzeichnet**, daß an der Unterseite der Überfahrkonsole (2) ein Sperrorgan gegen Längsverschiebung (Stege 9 und 9a oder Steg 9 und Pufferteller 3) angeordnet ist, das gegen die beiden Stirnseiten der Paßfeder (4) oder gegen den Pufferteller (3) und die dem Pufferteller (3) zugewandte Stirnseite der Paßfeder (4) zur Anlage kommt.

7. Überfahreinrichtung nach mindestens einem der vorhergehenden Ansprüche 1 - 6, **dadurch gekennzeichnet**, daß die Überfahrkonsole (2) den Pufferstößel (1a) in Richtung auf die Mantelfläche der Pufferhülse (1b) abgewinkelt ist.

8. Überfahreinrichtung nach mindestens einem der vorhergehenden Ansprüche 1 - 7, **dadurch gekennzeichnet**, daß die Überfahrkonsole (2) in Richtung auf die Pufferkonsole (5) bis auf den für den maximalen, bauartgemäß zugelassenen Hub der Pufferfeder freizuhaltenden Bereich an die Pufferkonsole (5) herangeführt ist.

9. Überfahreinrichtung nach mindestens einem der vorhergehenden Ansprüche 1 - 8, **dadurch gekennzeichnet**, daß die Überfahrkonsole (2) eine Längenabmessung aufweist, die innerhalb des Bereichs des Federhubs der Pufferfeder liegt und daß die Pufferkonsole (5) im Bereich der Querschnittsfläche der Überfahrkonsole (2) entsprechende Durchbrüche und Freiräume im Untergestell aufweist.

10. Überfahreinrichtung nach mindestens einem der vorhergehenden Ansprüche 1 - 9, **dadurch gekennzeichnet**, daß zwischen der Überfahrkonsole und dem Ladeboden (11) im Bereich der Überfahrkonsole (2) eine stirnseitig fahrzeugfeste, die Stirnseite des Ladebodens (11) überragende Konsole (12) angeordnet ist, die geringfügig höhenversetzt zur Ebene der Überfahrkonsole (2) angeordnet ist.

## Claims

1. A cross-over device for a rail vehicle for the transportation of road vehicles which serves to bridge the gap between two coupled rail vehicles which are spaced from one another by oppositely disposed buffers, the buffer plunger and buffer case of which are fixed in relation to one another so as to be resistant to rotation by rotation protection means and at the end sides of which cross-over brackets are arranged, characterised in that on each buffer (1) there is arranged a cross-over bracket (2) which is supported and secured on the buffer plunger (1a), which latter is longitudinally displaceable against the force of a spring.

2. A cross-over device as claimed in Claim 1, characterised in that at least one support web (7) is attached to the underside of the cross-over bracket (2) transversely to the longitudinal direction of the buffer (1), which support web (7) bears against the outer surface of the buffer plunger (1a).

3. A cross-over device as claimed in Claim 1 or 2, characterised in that the cross-over bracket (2) is attached to the buffer plunger (1a) by at least one force-locking connecting element (tension band 6) which is arranged around the periphery of the buffer plunger (1a).

4. A cross-over device as claimed in at least one of the preceding Claims 1 - 3, characterised in that between the cross-over bracket (2) and the buffer case (1b), which latter is fixed to the vehicle, of the buffer (1) at least one shape-locking connecting element (adjusting spring 4) is provided as rotation protection means to prevent the rotation of the cross-over bracket (2) about the central axis of the buffer plunger (1a).

5. A cross-over device as claimed in at least one of the preceding Claims 1 - 4, characterised in that in the event of the use of a buffer (1) wherein between the buffer plunger (1a) and the buffer case (1b), which latter is fixed to the vehicle, in the longitudinal direction an adjusting spring (4) projecting beyond the outer surface of the buffer plunger (1a) is provided as rotation protection means, at least one support web (7) comprises a recess (8) into which that part of the adjusting spring (4) which projects beyond the outer surface of the buffer plunger (1a) engages.

6. A cross-over device as claimed in at least one of the preceding Claims 1 - 5, characterised in that on the underside of the cross-over bracket (2) there is arranged a locking element which prevents longitudinal displacement (webs 9 and 9a or web 9 and buffer disc 3) and which comes to bear against the two end sides of the adjusting spring (4) or against the buffer disc (3) and the end side of the adjusting spring (4) facing towards the buffer disc (3).

7. A cross-over device as claimed in at least one of the preceding Claims 1 - 6, characterised in that the cross-over bracket (2) projects beyond the buffer plunger (1a) and is angled in the direction of the outer surface of the buffer case (1b).

8. A cross-over device as claimed in at least one of the preceding Claims 1 - 7, characterised in that in the direction of the buffer bracket (5) the cross-over bracket (2) leads up to the buffer bracket (5) leaving only the space to be kept free for the maximum stroke of the buffer spring permitted in accordance with the construction type.

9. A cross-over device as claimed in at least one of the preceding Claims 1 - 8, characterised in that the cross-over bracket (2) possesses a longitudinal dimension which falls within the range of the spring stroke of the buffer spring and that in the region of the cross-sectional surface of the cross-over bracket (2) the buffer bracket (5) comprises corresponding openings and free spaces in the chassis.

10. A cross-over device as claimed in at least one of the preceding Claims 1 - 9, characterised in that between the cross-over bracket and the loading base (11) in the region of the cross-over bracket (2) there is arranged a bracket (12) which is fixed to the vehicle at its end side, projects beyond the end side of the loading base (11) and is arranged so as to be slightly vertically offset relative to the plane of the cross-over bracket (2).

## Revendications

1. Passerelle pour un véhicule ferroviaire destiné au transport de véhicules routiers, pour franchir l'espace entre deux véhicules ferroviaires accouplés qui sont maintenus écartés par des tampons disposés l'un en face de l'autre, le tampon à boisseau et le boisseau étant immobilisés, fixes en rotation, grâce à un dispositif de protection à l'encontre d'une rotation l'un par rapport à l'autre, et sur les côtés frontaux desquels sont disposées des consoles de passerelles, caractérisée en ce qu'il est prévu, sur chaque tampon (1), une console de passerelle (2) qui est en appui et fixée sur le tampon à boisseau (1a) mobile longitudinalement à l'encontre de la force d'un ressort.

2. Passerelle selon la revendication 1, caractérisée en ce qu'il est prévu au moins une barre d'appui (7) qui est fixée à la face inférieure de la console de passerelle (2), transversalement au sens longitudinal du tampon (1), et qui s'appuie contre la surface latérale du tampon à boisseau (1a).

3. Passerelle selon la revendication 1 ou 2, caractérisée en ce que la console de passerelle (2) est fixée au tampon à boisseau (1a) à l'aide d'au moins un élément de liaison par force (bande de serrage 6) qui est placé autour de la circonférence du tampon à boisseau (1a).

4. Passerelle selon l'une au moins des revendications 1 à 3 précédentes, caractérisée en ce qu'il est prévu, entre la console de passerelle (2) et le boisseau (1b), solidaire du véhicule, du tampon (1), au moins un élément de liaison par complémentarité de forme (ressort d'ajustage 4) comme protection à l'encontre d'une rotation de la console de passerelle (2) autour de l'axe médian du tampon à boisseau (1a).

5. Passerelle selon l'une au moins des revendications 1 à 4 précédentes, caractérisée en ce que, quand on utilise un tampon (1) avec lequel il est prévu, comme protection à l'encontre d'une rotation, dans le sens longitudinal, entre le tampon à boisseau (1a) et le boisseau (1b) solidaire du véhicule, un ressort d'ajustage (4) qui dépasse de la surface latérale du tampon à boisseau (1a), au moins une barre d'appui (7) présente un évidement (8) dans lequel vient en prise la partie du ressort d'ajustage (4) dépassant de la surface latérale du tampon à boisseau (1a).

6. Passerelle selon l'une au moins des revendications 1 à 5 précédentes, caractérisée en ce qu'il est prévu, au niveau de la face inférieure de la console de passerelle (2), un organe de blocage à l'encontre d'un déplacement longitudinal (barres 9 et 9a ou barre 9 et disque de tampon 3) qui vient s'appliquer contre les deux faces frontales du ressort d'ajustage (4) ou contre le disque de tampon (3) et la face frontale du ressort d'ajustage (4) tournée vers le disque de tampon (3).

7. Passerelle selon l'une au moins des revendications 1 à 6 précédentes, caractérisée en ce que la console de passerelle (2) dépasse du tampon à boisseau (1a) et est coudée en direction de la surface latérale du boisseau (1b).

8. Passerelle selon l'une au moins des revendications 1 à 7 précédentes, caractérisée en ce que la console de passerelle (2) est approchée en direction de la console de tampon (5) jusqu'à la zone à dégager pour la course maximale autorisée, selon la construction, pour le ressort de tampon.

9. Passerelle selon l'une au moins des revendications 1 à 8 précédentes, caractérisée en ce que la console de passerelle (2) présente une dimension longitudinale située à l'intérieur de la zone de la course du ressort de tampon, et en ce que la console de tampon (5) comporte, dans la zone de la surface de section transversale de la console de passerelle (2), des ouvertures et des espaces libres correspondants prévus dans le châssis.

10. Passerelle selon l'une au moins des revendications 1 à 9 précédentes, caractérisée en ce qu'il est prévu, entre la console de passerelle et le plateau de chargement (11), dans la zone de la console de passerelle (2), une console (12) solidaire du véhicule, côté frontal, et dépassant de la face frontale du plateau de chargement (11), qui est légèrement décalée en hauteur par rapport au plan de la console de passerelle (2).
